# EUROPÄISCHE PATENTSCHRIFT

(11) **EP 0 710 607 B1**
(45) Veröffentlichungstag und Bekanntmachung des Hinweises auf die Patenterteilung: **22.07.1998**
(21) Anmeldenummer: 95115686.8
(22) Anmeldetag: 05.10.1995
(51) Int. Cl.: B65D 77/22

(54) **Verpackungsbeutel mit Überdruckventil**
Packaging bag with pressure relief valve
Sac à emballage avec soupape de surpression

(30) Priorität: 03.11.1994 DE 9417621 U
(43) Veröffentlichungstag der Anmeldung: 08.05.1996
(73) Patentinhaber: ROBERT BOSCH GMBH, 70442 Stuttgart (DE)
(72) Erfinder: Domke, Klaus, Dr., D-71254 Ditzingen (DE)

(56) Entgegenhaltungen:
- EP-A- 0 024 310
- DE-A- 1 809 578
- DE-A- 2 802 849
- DE-A- 3 618 829

## Beschreibung

### Stand der Technik

Die Erfindung betrifft einen Verpackungsbeutel mit Überdruckventil nach dem Oberbegriff des Anspruchs 1. Verpackungsbeutel mit Überdruckventil werden zum Verpacken von gasabgebendem Inhalt, beispielsweise Kaffee, verwendet, der über eine längere Zeit nach dem Rösten Kohlendioxid erzeugt. An der Außenwand des dicht verschlossenen Beutels ist, um ein Eindringen von Luftsauerstoff in den Beutel zu verhindern, ein aus Folien aufgebautes, beispielsweise aus der EP-A-0 023 703 bekanntes Überdruckventil aufgeklebt, das eine Perforation in Form eines Loches oder Durchbruches in der Beutelwand überdeckt. Das Loch ist, wie beispielsweise die EP-A-0 024 310 zeigt, aus einem bogenförmigen Schlitz oder aus mehreren, beispielsweise neun im Quadrat angeordneten, feinen Nadelstichen gebildet. Bei Packungen mit Kleinmengen bis zu 500g Kaffee ist die bekannte Ausbildung des Loches für den Gasdurchtritt ausreichend. Bei Mengen insbesondere über 2000g ist sein Querschnitt jedoch zu klein. Naheliegend ist, das Loch durch Ausstanzen einer Ronde mit einem Durchmesser von 2 bis 3 Millimeter herzustellen. Dabei kann mitunter die ausgestanzte Ronde als Abfall im Beutelinneren verbleiben, was unbedingt zu vermeiden ist.

Aufgabe der Erfindung ist es, das vom Überdruckventil überdeckte Loch in der Beutelwand mit einem ausreichend großen Durchlaßquerschnitt auszubilden und ihm eine stabile Begrenzung zu geben.

### Vorteile der Erfindung

Der erfindungsgemäße Verpackungsbeutel mit Überdruckventil mit dem kennzeichnenden Merkmal des Anspruchs 1 hat demgegenüber der Vorteil, daß die gegenüber der Umgebung steifere Verdickung gewährleistet, daß sich Teile der Umgebung nicht in das Loch zurückziehen und somit dessen Durchlaßquerschnitt wieder verringern. Dies ist von Vorteil bei aus einer Mehrschichtfolie gefertigten Beuteln, da Teile der nicht thermoplastischen Schicht oder Schichten von der steifen Verdickung fixiert werden.

Durch die in den Unteransprüchen aufgeführten Maßnahmen sind vorteilhafte Weiterbildungen und Verbesserungen des im Anspruch 1 angegebenen Verpackungsbeutels möglich.

### Zeichnung

Ein Ausführungsbeispiel der Erfindung ist in der Zeichnung dargestellt und wird in der nachfolgenden Beschreibung näher erläutert. Es zeigen Figur 1 einen Verpackungsbeutel mit Überdruckventil vereinfacht in schaubildlicher Ansicht und Figur 2 das Durchgangsloch des Verpackungsbeutels im Querschnitt in stark vergrößertem Maßstab.

### Beschreibung des Ausführungsbeispiels

Eine kissenförmige Beutelpackung, bei der in einem Beutel 1 aus einer flexiblen Packstoffolie frisch gerösteter Kaffee verpackt ist, hat, um ein Platzen des dicht verschlossenen Beutels 1 zu verhindern, beispielsweise in seiner Vorderwand 2 ein Durchgangsloch 3, das mit einem an sich bekannten, auf die Außenseite der Vorderwand 2 über dem Loch 3 dicht aufgeklebten, flachen Überdruckventil 5 verschlossen ist. Bei durch Abgabe von Kohlendioxidgas aufgebautem Überdruck im Packungsinneren öffnet das Überdruckventil 5, so daß Gas abströmen kann.

Der Beutel 1 ist aus einer thermoplastischen Kunststoffolie, vorzugsweise aus einer Mehrschichtfolie geformt, die eine innere Schicht 11 aus einem thermoplastischen Kunststoff, beispielsweise Polyethylen (PE), eine mittlere, die Gasdichtigkeit gewährleistende dünne Schicht 12, beispielsweise eine Aluminiumfolie, und eine dünne äußere Schicht 13 aus Kunststoff, beispielsweise Polyropylen (PETP) aufweist. Das vom Überdruckventil 5 verschlossene Loch 3, das einen Durchmesser von 2 bis 3 Millimeter hat, ist von einem eine Verdickung bildenden Ringwall 15 begrenzt. Dieser Ringwall 15 ist durch Aufstauen von thermoplastischem Material im wesentlichen der inneren Schicht 11 gebildet, das im Bereich des Loches 3 aufgeschmolzen und in den Randbereich 16 verdrängt worden ist. In dem Ringwall 15 sind Fransen 17, 18 der im Bereich des Lochs 3 geborstenen mittleren Schicht 12 und der äußeren Schicht 13 eingebettet oder gebunden.

Das Loch 3 mit dem es umgebenden Ringwall 15 wird durch Stechen mit einer auf etwa 250 bis 300 Grad Celcius beheizten Nadel 20 geformt. Beim Einstechen der Nadel 20 in die Wand 2 von deren Innenseite her schmilzt der mit der Nadel 20 in Kontakt kommende Materialbereich der inneren thermoplastischen Schicht 11 auf und zieht sich radial zurück bzw. wird verdrängt, so daß sich der Ringwall 15 als verdickte Begrenzung des Lochs 3 ausbildet. Die im Lochbereich nicht geschmolzene mittlere Schicht 12 und äußere Schicht 13 berstet zu Fransen 17, 18, die teils vom aufgeschmolzenen Material der inneren Schicht 11 aufgenommen, teils eingebunden werden, so daß sie beim Zurückziehen der Nadel 20 nicht in den Lochbereich zurückfedern können, der Querschnitt des Lochs 3 somit in seiner Größe erhalten bleibt.

## Patentansprüche

1. Verpackungsbeutel (1) mit einem Überdruckventil (5), wobei der Verpackungsbeutel aus einer thermoplastischen Kunststoffolie oder aus einer wenigstens eine innere thermoplastische Schicht aufweisenden Verbundfolie besteht, und das Überdruckventil (5) ein Loch (3) in einer Wandung (2) des Verpackungsbeutels (1) verschließend abdeckt und auf der Außenseite der Wandung (2) verklebt ist, dadurch gekennzeichnet, daß der das Loch (3) begrenzende thermoplastische Rand der Wandung (2) als Verdickung (15) ausgebildet ist.

2. Verpackungsbeutel nach Anspruch 1, dadurch gekennzeichnet, daß die Verdickung (15) durch Aufstauen einer im Bereich des Lochs (3) geschmolzenen und verdrängten thermoplastischen Schicht (11) gebildet ist.

3. Verpackungsbeutel nach Anspruch 2, dadurch gekennzeichnet, daß in der Verdickung (15) geborstene Teile (17, 18) anderer Schichten (12, 13) der aus einem Verbundmaterial bestehenden Wandung (2) des Verpackungsbeutels (1) fest eingebettet sind.

## Claims

1. Packaging bag (1) with a pressure relief valve (5), the packaging bag consisting of a thermoplastic film or of a composite material which has at least one inner thermoplastic layer, and the pressure relief valve (5) closing over a hole (3) in a wall (2) of the packaging bag (1) and being adhesively bonded on the outside of the wall (2), characterized in that that thermoplastic border of the wall (2) which bounds the hole (3) is designed as a thickened section (15).

2. Packaging bag according to Claim 1, characterized in that the thickened section (15) is formed by an accumulation of a thermoplastic layer (11) which has been melted and compacted in the region of the hole (3).

3. Packaging bag according to Claim 2, characterized in that ruptured parts (17, 18) of other layers (12, 13) of the wall (2), consisting of a composite material, of the packaging bag (1) are firmly embedded in the thickened section (15).

## Revendications

1. Sac d'emballage (1) équipé d'une soupape de surpression, dans lequel le sac est fait d'une feuille thermoplastique ou d'une feuille composite comprenant au moins une couche interne thermoplastique, la soupape de surpression (5), collée sur la face externe de la paroi (2), recouvrant en l'obturant un trou (3) pratiqué dans la paroi (2) du sac d'emballage,
caractérisé en ce que
le bord thermoplastique délimitant dans la paroi (2) le trou (3) est constitué par une surépaisseur (15).

2. Sac d'emballage selon la revendication 1,
caractérisé en ce que
la surépaisseur (15) est formée par une accumulation de matière plastique provenant de la couche (11), fondue et refoulée au niveau du trou (3).

3. Sac d'emballage selon la revendication 2,
caractérisé en ce que
les parties effilochées (17, 18) appartenant aux autres couches (12, 13) de la paroi (2), en matériau composite, du sac d'emballage (1), sont noyées solidement dans la surépaisseur (15).
